# EUROPÄISCHE PATENTSCHRIFT

(11) **EP 1 694 960 B1**
(45) Veröffentlichungstag und Bekanntmachung des Hinweises auf die Patenterteilung: **26.01.2011**
(21) Anmeldenummer: 04798138.6
(22) Anmeldetag: 02.11.2004
(51) Int. Cl.: F02P 3/02, H01F 27/32

(54) **ZÜNDSPULE**
IGNITION COIL
BOBINE D'ALLUMAGE

(30) Priorität: 09.12.2003 DE 10357349
(43) Veröffentlichungstag der Anmeldung: 30.08.2006
(73) Patentinhaber: ROBERT BOSCH GMBH, 70442 Stuttgart (DE)
(72) Erfinder: GRÖZINGER, Stefan, 87544 Blaichach (DE); SEIDL, Reinhard, 87527 Sonthofen (DE); DETELS, Lothar, 87545 Burgberg (DE); WEIMERT, Markus, 87509 Immenstadt (DE); SKOWRONEK, Tim, 87493 Lauben (DE)
(86) Internationale Anmeldenummer: PCT/EP2004/052753
(87) Internationale Veröffentlichungsnummer: WO 2005/059355

(56) Entgegenhaltungen:
- EP-A- 0 440 865
- EP-A- 0 837 481
- EP-A- 0 984 463
- WO-A1-97/22981
- US-A1- 2002 158 740
- ANONYMOUS: "Electronic field smoothing at the high voltage terminal of an ignition coil" RESEARCH DISCLOSURE, KENNETH MASON PUBLICATIONS, HAMPSHIRE, GB, Bd. 434, Nr. 18, Juni 2000 (2000-06), XP007126222 ISSN: 0374-4353

## Beschreibung

### Stand der Technik

Die Erfindung geht von einer Zündspule einer Zündanlage einer Brennkraftmaschine gemäß der im Oberbegriff des Patentanspruches 1 näher definierten Art aus.

Eine derartige Zündspule ist aus der Praxis bekannt und dient insbesondere zur Ansteuerung einer Zündkerze einer nach dem Otto-Prinzip arbeitenden Kraftfahrzeugbrennkraftmaschine. Die Zündspule bildet einen Energiespeicher und Transformator, mittels dessen elektrische Energie einer vergleichsweise niedrigen Versorgungsspannung, die in der Regel durch ein Gleichspannungsbordnetz des betreffenden Kraftfahrzeuges bereitgestellt wird, in magnetische Energie umgewandelt wird, welche zu einem gewünschten Zeitpunkt, zu dem ein Zündimpuls an die zu einer Zündung eines Kraftstoffgemisches im Brennraum der Brennkraftmaschine dienenden Zündkerze abgegeben werden soll, in einen Hochspannungsimpuls umgesetzt wird.

Die bekannte Zündspule umfasst ein Gehäuse, in dem ein magnetisch wirksamer Kern aus ferromagnetischem Material, beispielsweise aus Eisen, angeordnet ist. Der Kern ist von einer ersten, mit einer Versorgungsspannung verbundenen, so genannten Primärwicklung und einer zweiten, mit einem Hochspannungsanschluss der Zündspule verbundenen, so genannten Sekundärwicklung umschlossen. Die beiden Wicklungen sind üblicherweise aus Kupferdraht gefertigt. Eine derartige Zündspule ist aus der US 2002/158740 oder der WO 97/22981 bekannt.

Zur Umwandlung der von dem Gleichspannungsbordnetz des Kraftfahrzeuges gelieferten Spannung in eine Hochspannung fließt durch die Primärwicklung ein Strom, durch den ein diese Wicklung umgebendes, geschlossenes und eine bestimmte Richtung aufweisendes Magnetfeld entsteht. Um die gespeicherte elektrische Energie in Form von Hochspannungsimpulsen abzugeben, wird der elektrische Strom abgeschaltet, so dass das aufgebaute Magnetfeld zu einer Richtungsänderung gezwungen wird. Dadurch resultiert in der Sekundärwicklung, welche nahe an der Primärwicklung ausgebildet ist und eine sehr viel größere Windungszahl als die Sekundärwicklung aufweist, eine elektrische Hochspannung. Durch Umsetzung der nun elektrischen Energie an der Zündkerze bricht das zuvor ausgebildete Magnetfeld zusammen. Die Zündspule entlädt sich. In Abhängigkeit von der Auslegung der Sekundärwicklung können die Hochspannung, ein Funkenstrom und eine Funkendauer bei der Zündung des in den Brennraum der Brennkraftmaschine eingespeisten Kraftstoffgemisches den jeweiligen Anforderungen angepasst werden.

Zur Gewährleistung der Funktion der Zündspule ist es erforderlich, dass die in ihr generierte Hochspannung gegen andere elektrisch leitfähige Teile isoliert ist Die elektrische Isolierung der Sekundär- bzw. Hochspannungswicklung erfolgt in der Regel mittels elektrisch isolierender Materialien und/oder durch Luftspalte zu anderen elektrisch leitfähigen Teilen. Wenn eine derartige Isolierung unzureichend ist, kann es zu einem so genannten elektrischen Nebenschluss bzw. zu einem elektrischen Durchschlag von der Hochspannungswicklung zu einem anderen elektrisch leitfähigen Bauteil der Zündspule kommen. Dies hat zur Folge, dass am Hochspannungsanschluss der Zündspule nur noch eine reduzierte Hochspannung zur Verfügung steht, die im Allgemeinen zur Durchführung eines zuverlässigen Zündvorgangs an der Zündkerze nicht mehr ausreicht.

Hinsichtlich eines elektrischen Durchschlags kritische Bauteile der Zündspule können die Wicklungen und insbesondere Bestandteile des magnetisch wirksamen Kerns sein. Der Kern liegt in der Regel auf Masse, so dass zwischen der auf Hochspannung liegenden Sekundärwicklung und dem magnetisch wirksamen Kern eine große elektrische Potenzialdifferenz gegeben ist.

Das Risiko eines elektrischen Durchschlages ist nicht allein durch die Potenzialdifferenz sondern auch durch die elektrische Feldstärke bestimmt, die zwischen der Hochspannungswicklung und dem jeweiligen elektrisch leitfähigen Bauteil anliegt. Die elektrische Feldstärke ist stark abhängig von den vorliegenden geometrischen Bedingungen. Insbesondere eckige oder sogar spitze Oberflächenkonturen des jeweiligen Bauteils führen physikalisch bedingt zu lokalen Feldstärkeerhöhungen, welche wiederum einen elektrischen Durchschlag begünstigen. Ecken, Spitzen oder auch Kanten an elektrisch leitfähigen Teilen, die im Einflussbereich der Hochspannung angeordnet sind, stellen bei einer Zündspule also ein potenzielles Risiko hinsichtlich eines elektrischen Durchschlages dar.

Der magnetisch wirksame Kern besteht üblicherweise aus gestanzten Einzelblechen, die zu einem Stapel bestimmter Höhe paketiert sind. Dadurch hat der Stapel insbesondere an seinen Flanken zahlreiche eckige bzw. spitze Unebenheiten, die beim Betrieb der Zündspule zu starken Feldüberhöhungen und dadurch zu einem Durchschlag führen können. Um elektrische Durchschläge zu vermeiden, wurden bisher entsprechend große Isolationsabstände eingehalten oder, wenn möglich, entsprechend gute Isolationsmaterialien eingesetzt.

Der Erfindung liegt die Aufgabe zugrunde, eine Zündspule der einleitend genannten Art zu schaffen, bei der trotz Vorliegens einer rauen Oberfläche an einem elektrisch leitfähigen Bauteil ein geringes Risiko eines elektrischen Durchschlags besteht und die mit einer geringen Baugröße realisierbar ist.

### Vorteile der Erfindung

Die erfindungsgemäße Zündspule einer Zündanlage einer Brennkraftmaschine mit den Merkmalen des Patentanspruches 1, bei welcher Zündspule zumindest ein elektrisch leitendes Bauteil mit einer elektrisch leitenden kunststoffümhullung zum elektrisch wirksamen Einebnen seiner Oberfläche versehen ist, hat den Vorteil, dass konstruktionsbedingte, einen elektrischen Durchschlag begünstigende Unebenheiten, wie Ecken, Kanten, Grate oder dergleichen, an dem elektrisch leitenden Bauteil ausgeglichen sind und die Gefahr eines elektrischen Durchschlags minimiert ist. Dadurch kann gegenüber dem Stand der Technik bei einer konstanten Potenzialdifferenz zwischen diesem Bauteil und einem hochspannungsführenden Bauteil der Abstand verringert werden, was geringere Baugrößen der Zündspule zulässt Alternativ kann auch bei gleichem Abstand eine größere Potenzialdifferenz zwischen einem hochspannungsführenden Bauteil und dem mit dem Mittel zum elektrisch wirksamen Einebnen seiner Oberfläche versehenen Bauteil erreicht werden, was wiederum zu einer Leistungsverbesserung der Zündspule führt.

Bei einer bevorzugten Ausführungsform der Zündspule nach der Erfindung hat die elektrisch leitfähige Umhüllung eine glatte Oberfläche. Diese Umhüllung ist ein einfach aufzubringendes Mittel, um eine raue Oberfläche des elektrisch leitenden Bauteils, d. h. dessen Unebenheiten, in elektrisch wirksamer Weise zu verdecken bzw. abzuschirmen. Die Umhüllung reduziert also durch Unebenheiten des elektrisch leitenden Bauteils entstehende Feldstärkeüberhöhungen deutlich. Dadurch ist auch das Risiko eines elektrischen Durchschlags zwischen einem hochspannungsführenden Bauteil und dem mit der Umhüllung versehenen Bauteil herabgesetzt.

Die elektrisch leitfähige Umhüllung ist gegebenenfalls nur in denjenigen Bereichen des elektrisch leitenden Bauteils ausgebildet, die Unebenheiten aufweisen und somit die Gefahr von Durchschlägen bergen.

Die Umhüllung ist auf das betreffende elektrisch leitende Bauteil aufgespritzt.

Die Umhüllung aus dem elektrisch leitfähigen Kunststoff hat beispielsweise eine Dicke zwischen 0,1 mm und 1 mm und vorzugsweise von 0,5 mm.

Insbesondere ist das elektrisch leitende Bauteil der magnetisch wirksame Kern der Zündspule, der in der Regel aus einem Blechpaket gebildet ist, das aus gestanzten Einzelblechen aufgebaut ist und mithin an seinen Flanken Ecken, Kanten, Grate oder dergleichen aufweisen kann.

Die Zündspule nach der Erfindung ist beispielsweise als Kompaktzündspule ausgebildet, die einen so genannten I-Kern und einen so genannten Umfangskern bzw. O-Kern aufweist, der mit dem I-Kern einen magnetischen Kreis bildet und die Anordnung aus der Primärwicklung und der Sekundärwicklung umschließt. In diesem Fall kann das mit dem Mittel zum Einebnen der Oberfläche versehene Bauteil der I-Kern und/oder der Umfangskern sein.

Weitere Vorteile und vorteilhafte Ausgestaltungen des Gegenstandes nach der Erfindung sind der Beschreibung, der Zeichnung und den Patentansprüchen entnehmbar.

### Zeichnung

Zwei Ausführungsbeispiele einer Zündspule nach der Erfindung sind in der Zeichnung schematisch vereinfacht dargestellt und werden in der nachfolgenden Beschreibung näher erläutert. Es zeigen
Figur 1 eine Draufsicht auf eine Zündspule nach der Erfindung;
Figur 2 einen Schnitt durch die Zündspule nach Figur 1 entlang der Linie II-II in Figur 1; und
Figur 3 eine ausschnittsweise, allgemeine Schnittdarstellung durch eine Zündspule.

### Beschreibung der Ausführungsbeispiele

In den Figuren 1 und 2 ist eine Zündspule 10 einer ansonsten nicht näher dargestellten Zündanlage einer als Otto-Motor ausgelegten Brennkraftmaschine eines Kraftfahrzeuges dargestellt. Die Zündspule 10 dient zur Versorgung einer hier ebenfalls nicht näher dargestellten Zündkerze mit Hochspannungsimpulsen, so dass ein im Brennraum der Brennkraftmaschine enthaltenes Luft/Kraftstoff-Gemisch entzündet werden kann.

Die Zündspule 10 stellt eine Kompaktzündspule dar und umfasst ein aus einem elektrisch isolierenden Kunststoff gefertigtes Gehäuse 12, in dem in zentraler Lage ein weichmagnetischer, quaderförmiger I-Kern 14 angeordnet ist.

Der magnetisch wirksame I-Kern 14 ist von einem aus Gießharz bestehenden Isolator 16 umgeben, der als Spulenkörper für eine aus Kupferdraht gebildete, so genannte Primärwicklung 18 dient, die über einen Niederspannunganschluss 20 mit einem Gleichspannungsnetz des Kraftfahrzeuges verbunden ist und so mit einer Gleichspannung von beispielsweise 12 V versorgt werden kann.

Die Primärwicklung 18 ist wiederum von einem Spulenkörper 22 umgeben, der als Träger für eine so genannte Sekundärwicklung 24 dient, die im Betrieb auf Hochspannung liegt und mit einem Hochspannungsanschluss 26 verbunden ist, der zur Verbindung mit einer Zündkerze dient.

Der I-Kern 14, der Spulenkörper 16, die Primärwicklung 18, der Spulenkörper 22 und die Sekundärwicklung 24 bilden eine Baueinheit, die zur Fixierung in dem Gehäuse 12 in hier nicht näher dargestellter Weise in Gießharz eingegossen ist

In Höhe des I-Kerns 14 ist das Gehäuse 12 von einem so genannten O-Kern bzw. Umfangskern 28 umgeben, der aus einem Blechpaket, d. h. geschichtetem Eisenblech, gebildet ist und mit dem I-Kern 14 zur Bildung eines magnetischen Kreises verbunden ist Der O-Kern hat an seiner dem Niederspannungsanschluss 20 abgewandten Seite ein so genanntes Anschraubauge 30, das zur Massekontaktierung dient.

An seiner Innenseite, d. h. an seiner der Sekundärwicklung 24 zugewandten Seite ist der O-Kern 28 mit einer aufgespritzten, elektrisch leitfähigen Kunststoffumhüllung 31 versehen, die über eine glatte Oberfläche an das Gehäuse 12 grenzt und als Mittel zum elektrisch wirksamen Einebnen der innenseitigen Oberfläche des ein Blechpaket darstellenden O-Kerns 28 dient. Die Umhüllung 31 hat eine Dicke von etwa 0,5 mm.

Figur 3 zeigt eine schematische, allgemeine Darstellung der Verhältnisse bei einer erfindungsgemäßen Zündspule 32 und verdeutlicht die durch eine Kunststoffumhüllung entstehende "elektrische Einebnung" der ansonsten durch die Kanten des Eisenkerns entstehenden Feldüberhöhungen, durch die das Risiko eines elektrischen Durchschlags sehr viel höher wäre. Eine derartige Kunststoffumhüllung kann bei Kompaktzündspulen, aber auch beispielsweise bei Stabzündspulen eingesetzt werden.

Die Zündspule 32 weist einen magnetisch wirksamen Eisenkern 37 auf, der aus einem Blechpaket gebildet ist. Der Eisenkern 37 hat eine mit Kanten ausgebildete Flanke 33 und ist von einer aus elektrisch leitfähigem Kunststoff bestehenden Umhüllung 34 umschlossen, die eine glatte Oberfläche hat und ein Mittel zum elektrisch wirksamen Einebnen der Flanke 33 darstellt. Im Bereich der Ecken des Eisenkerns 37 ist die Umhüllung 34 mit Radien versehen. Der Eisenkern 37 und die Umhüllung 34 sind wiederum in einem Isoliermaterial 35 eingebettet, das beispielsweise aus Gießharz besteht

Der Eisenkern 37 wirkt mit einer Sekundär- bzw. Hochspannungswicklung 36 zusammen, von der in Figur 3 die äußere Wickellage dargestellt ist und die mit einem Hochspannungsanschluss verbunden ist, sowie einer Niederspannungs- bzw. Primärwicklung zusammen, die in Figur 3 nicht näher dargestellt ist und mit einem Niederspannungsanschluss verbunden ist

## Patentansprüche

1. Zündspule (10) einer Zündanlage einer Brennkraftmaschine, mit einem Gehäuse (12), einem magnetisch wirksamen inneren Kern (14; 37), der von einer Primärwicklung (18) sowie einer Sekundärwicklung (24) umgeben ist, sowie mit einem magnetisch wirksamen äußeren Kern (28), wobei zumindest der innere Kern (14; 37), die Primärwicklung (18) und die Sekundärwicklung (24) zur Fixierung im Gehäuse (12) von einem Gießharz umgeben sind, **dadurch gekennzeichnet, dass** der innere Kern (14; 37) beziehungsweise der äußere Kern (28) zumindest auf der der Primärwicklung (18) beziehungsweise der Sekundärwicklung (24) zugewandten Seite von einer elektrisch leitenden Kunststoffumhüllung (31; 34) umgeben ist und dass die Kunststoffumhüllung (31; 34) auf dem inneren Kern (14; 37) bzw. dem äußeren Kern (28) als Beschichtung aufgespritzt ist.

2. Zündspule nach Anspruch 1, **dadurch gekennzeichnet, dass** die Dicke der Kunststoffumhüllung (31; 34) zwischen 0,1 und 1,0 mm, vorzugsweise 0,5 mm beträgt.

3. Zündspule nach Anspruch 1 oder 2, **dadurch gekennzeichnet, dass** die Kunststoffumhüllung (31; 34) auf der Primärwicklung (18) bzw. der Sekundärwicklung (24) zugewandten Seite eine glatte Oberfläche aufweist.

4. Zündspule nach einem der Ansprüche 1 bis 3, **dadurch gekennzeichnet, dass** der innere Kern (14; 37) beziehungsweise der äußere Kern (28) aus einem Blechpaket mit mehreren gestanzten Einzelblechen besteht.

## Claims

1. Ignition coil (10) of an ignition system of an internal combustion engine, with a housing (12), with a magnetically active inner core (14; 37) which is surrounded by a primary winding (18) and a secondary winding (24), and with a magnetically active outer core (28), at least the inner core (14; 37), the primary winding (18) and the secondary winding (24) being surrounded, for fixing on the housing (12), by a casting resin, **characterized in that** the inner core (14; 37) or the outer core (28) is surrounded by an electrically conductive plastic sheathing (31; 34) at least on the side facing the primary winding (18) and on the secondary winding (24), and **in that** the plastic sheathing (31; 34) is injection-moulded as a coating on the inner core (14; 37) or on the outer core (28).

2. Ignition coil according to Claim 1, **characterized in that** the thickness of the plastic sheathing (31; 34) is between 0.1 and 1.0 mm, preferably 0.5 mm.

3. Ignition coil according to Claim 1 or 2, **characterized in that** the plastic sheathing (31; 34) has a smooth surface on the side facing the primary winding (18) or the secondary winding (24).

4. Ignition coil according to one of Claims 1 to 3, **characterized in that** the inner core (14; 37) or the outer core (28) consists of a lamination bundle with a plurality of stamped individual laminations.

## Revendications

1. Bobine d'allumage (10) d'une installation d'allumage d'un moteur à combustion interne, comprenant un boîtier (12), un noyau interne à action magnétique (14 ; 37), qui est entouré par un enroulement primaire (18) et par un enroulement secondaire (24), ainsi qu'un noyau externe à action magnétique (28), au moins le noyau interne (14 ; 37), l'enroulement primaire (18) et l'enroulement secondaire (24) étant entourés par une résine coulée en vue de la fixation dans le boîtier (12), **caractérisée en ce que** le noyau interne (14 ; 37), respectivement le noyau externe (28), est entouré par une gaine en plastique électriquement conductrice (31 ; 34) au moins du côté tourné vers l'enroulement primaire (18), respectivement vers l'enroulement secondaire (24), et **en ce que** la gaine en plastique (31 ; 34) est pulvérisée sous forme de revêtement sur le noyau interne (14 ; 37), respectivement sur le noyau externe (28).

2. Bobine d'allumage selon la revendication 1, **caractérisée en ce que** l'épaisseur de la gaine en plastique (31 ; 34) est comprise entre 0,1 et 1,0 mm, de préférence vaut 0,5 mm.

3. Bobine d'allumage selon la revendication 1 ou 2, **caractérisée en ce que** la gaine en plastique (31 ; 34) sur le côté tourné vers l'enroulement primaire (18), respectivement l'enroulement secondaire (24), présente une surface lisse.

4. Bobine d'allumage selon l'une quelconque des revendications 1 à 3, **caractérisée en ce que** le noyau interne (14 ; 37), respectivement le noyau externe (28), se compose d'un paquet de tôles avec plusieurs tôles individuelles estampées.
